# EUROPÄISCHE PATENTSCHRIFT

(11) **EP 3 608 259 B1**
(45) Veröffentlichungstag und Bekanntmachung des Hinweises auf die Patenterteilung: **20.12.2023**
(21) Anmeldenummer: 19191266.6
(22) Anmeldetag: 12.08.2019
(51) Int. Cl.: B65D 90/14

(54) **ANORDNUNG ZUR POSITIONIERUNG UND AUSRICHTUNG VON MITEINANDER ZU KOPPELNDEN CONTAINERN MIT VORRICHTUNGEN ZUR POSITIONIERUNG UND AUSRICHTUNG EINES CONTAINERS**
ARRANGEMENT FOR POSITIONING AND ALIGNING CONTAINERS TO BE COUPLED TO ONE ANOTHER WITH DEVICES FOR POSITIONING AND ALIGNING A CONTAINER
AGENCEMENT DE POSITIONNEMENT ET D'ALIGNEMENT DE CONTENEURS À COUPLER LES UNS AUX AUTRES DOTÉ DE DISPOSITIFS POUR LE POSITIONNEMENT ET L'ALIGNEMENT D'UN CONTENEUR

(30) Priorität: 10.08.2018 DE 202018104610 U; 10.08.2018 DE 102018119518
(43) Veröffentlichungstag der Anmeldung: 12.02.2020
(73) Patentinhaber: Drehtainer GmbH Spezial Container- und Fahrzeugbau, 19246 Valluhn (DE)
(72) Erfinder: Harder, Jens, 25358 Horst (DE)
(74) Vertreter: Stork Bamberger Patentanwälte PartmbB

(56) Entgegenhaltungen:
- EP-A1- 0 096 133
- EP-A1- 2 017 218
- CN-A- 105 923 574
- FR-A1- 2 244 699
- US-A- 5 893 471
- US-A1- 2004 191 038

## Beschreibung

Die vorliegende Erfindung betrifft eine Anordnung zur Positionierung und Ausrichtung von miteinander zu koppelnden Containern. Eine derartige Anordnung kommt insbesondere dann zum Einsatz, wenn mehrere Container in eine Koppelstellung gebracht werden sollen, um diese miteinander zu verbinden. Ein solcher Verbund aus mehreren Containern dient zur Errichtung eines mobilen Gebäudes, das beispielsweise als mobiles Lazarett, als Kantine, als Lager, als Konferenzraum oder auch als Gefechtsstand zum Einsatz kommt. Die Container sind entsprechend zur Kopplung miteinander vorbereitet und weisen beispielsweise Türen, Schleusen oder dergleichen auf mittels derer Verbindungen zwischen den einzelnen Containermodulen hergestellt wird.

US 2004/191038 A1 zeigt eine Vorrichtung zur Positionierung und Ausrichtung eines Containers und stellt den nächstliegenden Stand der Technik dar.

Ein Verfahren zum Erstellen mobiler Gebäude sowie ein entsprechender Bausatz hierfür ist aus dem Dokument EP 2 876 223 A1 bekannt. Zur Ausrichtung und Positionierung der Container kommen Untergestelle zum Einsatz, auf denen die Container angeordnet und positioniert werden können. Dieses bekannte Verfahren weist den Nachteil auf, dass für jeden Container ein eigenes Untergestell benötigt wird. Das bekannte Verfahren ist daher material- und kostenintensiv. Zudem weisen die Untergestelle die Größe der darauf anzuordnenden Container auf und sind daher nur mit hierfür geeignetem Gerät bewegbar.

Es ist daher Aufgabe der vorliegenden Erfindung, eine leichte, kompakte und transportable Anordnung vorzuschlagen, die das exakte Ausrichten und Positionieren von Containern auf möglichst einfache und kostengünstige Weise erlaubt.

Die Aufgabe wird durch die eingangs genannte Anordnung zur Positionierung und Ausrichtung von miteinander zu koppelnden Containern mit zwei an gegenüberliegenden freien Seitenflächen jeweils eines zu positionierenden Containers angeordneten Vorrichtungen gelöst, wobei die Vorrichtung eine mit einem zu positionierenden Container lösbar anordenbar eingerichtete Positioniereinrichtung umfasst, die ausgebildet ist, den zu positionierenden Container relativ zum Untergrund zu bewegen, wobei die Positioniereinrichtung eine in einer Positionierstellung zum ortsfesten Aufstellen auf dem Untergrund eingerichtete Stützelementbasis und eine an der Stützelementbasis horizontal bewegbar angeordnete Vertikalpositioniereinheit umfasst, wobei die Vertikalpositioniereinheit ein zur Vertikalpositionsverstellung eingerichtetes Stellmittel umfasst, das zur Hängeaufnahme des zu positionierenden Containers ausgebildet und eingerichtet ist, umfasst.

Die Vorrichtung der erfindungsgemäßen Anordnung weist den Vorteil einer einfachen Handhabung auf, so dass diese von nur einer Person handhabbar ist. Idealerweise wir die Vorrichtung von zwei Personen gehandhabt. Insgesamt ist die Vorrichtung mechanisch möglichst einfach ausgeführt und weist daher die im Feldeinsatz hohe Robustheit und Störunempfindlichkeit auf. Zudem ist aufgrund der einfachen mechanischen Konstruktion die Vorrichtung äußerst kostengünstig.

Eine zweckmäßige Ausgestaltung der Erfindung ist dadurch gekennzeichnet, dass das Stellmittel als Linearführung ausgebildet ist.

Die Ausführung des Stellmittels als Linearführung bietet den Vorteil, dass trotz der verhältnismäßig einfachen mechanischen Konstruktion eine präzise und exakte Ausrichtung des zu positionierenden Containers ermöglicht wird.

Eine bevorzugte Weiterbildung der Erfindung zeichnet sich dadurch aus, dass das Stellmittel teleskopartig ausgebildet ist.

Die teleskopartige Ausbildung des Stellmittels bietet gleich mehrere Vorteile. Zum einen kann die Vorrichtung der erfindungsgemäßen Anordnung nach dem Einsatz möglichst platzsparend verstaut werden, da das Teleskop-Stellmittel in einer eingefahrenen Position den geringstmöglichen Platzbedarf aufweist. Zum anderen schützt der teleskopartige Aufbau des Stellmittels dieses vor dem Eindringen von Verunreinigung, Staub und Schmutz, so dass auch im Feldeinsatz unter rauen Umgebungsbedingungen eine hohe Zuverlässigkeit erreicht wird.

Gemäß einer weiteren bevorzugten Ausbildung der Erfindung ist das Stellmittel aus einer, ausgehend von der Stützelementbasis sich vertikal erstreckenden, Stützsäule und einem relativ zu dieser vertikal positionsverstellbar angeordneten Stellelement gebildet.

Die erfindungsgemäße Stützsäule weist die erforderliche mechanische Stabilität auf, um die zu positionierenden Container zuverlässig in die gewünschte Vertikalposition verbringen zu können. Zudem bietet die Stützsäule die Möglichkeit, auch vergleichsweise große Höhenunterschiede auszugleichen. Dies bietet insbesondere Vorteile in nicht-ebenem Gelände, bei dem zwischen den einzelnen zu koppelnden Containern ein entsprechender Höhenversatz auszugleichen ist.

Eine weitere zweckmäßige Ausbildung der Erfindung ist dadurch gekennzeichnet, dass das Stellelement hohlkörperförmig ausgebildet und die Stützsäule zumindest teilweise umgreifend an dieser derart angeordnet ist, dass die Innenwandungen des Stellelements mit Führungsflächen der Stützsäule in Gleitführungsanlage gelangen.

Die hohlkörperförmige Ausbildung des erfindungsgemäßen Stellelements bietet den Vorteil, dass einerseits das hohlkörperförmige Stellelement die Stützsäule zumindest teilweise umgreift und so das Stellelement zusätzlich die Funktion eines Gehäuses übernimmt, das im rauen Feldeinsatz einwirkende Verschmutzungen zuverlässig von den wesentlichen mechanischen Komponenten abhält. Zum anderen wird durch die Ineinanderschachtelung von Stützsäule und Stellelement eine äußerst kompakte Bauform erzielt.

Gemäß einer weiteren bevorzugten Ausführungsform umfasst das Stellmittel zur Vertikalpositionsverstellung mindestens ein Antriebsmittel.

Das Antriebsmittel ermöglicht eine komfortable und einfach handhabbare Verstellung der Vertikalposition. Als Antriebsmittel können vorzugsweise mechanische Elemente, beispielsweise Gewindestangen zur mechanischen Betätigung, elektrische Antriebe und/oder pneumatische Antriebsmittel zum Einsatz kommen.

Eine weitere zweckmäßige Ausgestaltung der Erfindung ist dadurch gekennzeichnet, dass das Antriebsmittel mindestens einen Hydraulikzylinder aufweist.

Der Einsatz eines Hydraulikzylinders erweist sich als besonders vorteilhaft, da mittels diesem insbesondere große Lasten problemlos angehoben werden können. Zudem handelt es sich bei derartigen Hydraulikkomponenten um Standardbauteile, die zu entsprechend günstigem Preis in vielfacher Ausführung vorhanden sind.

Eine bevorzugte Weiterbildung der Erfindung zeichnet sich dadurch aus, dass die Hängeaufnahme mittels Verbindungsmitteln gebildet ist, die eingerichtet sind, die Stellmittel mit lastaufnehmenden Lastaufnahmeelementen des zu positionierenden Containers lösbar zu verbinden.

Mittels der Verbindungsmittel ist es möglich, die erfindungsgemäße Positioniervorrichtung einfach und schnell mit dem zu positionierenden Container zu verbinden und nach erfolgter Positionierung auf einfache Weise wieder zu lösen. Hierdurch ergibt sich insbesondere im Feldeinsatz ein erheblicher Zeitvorteil, so dass die Errichtung beispielsweise von mobilen Gebäuden erheblich beschleunigt wird.

Gemäß einer weiteren bevorzugten Ausbildung der Erfindung umfasst die Vorrichtung der erfindungsgemäßen Anordnung weiter Abstandselemente, die zur lösbaren Anordnung an den Lastaufnahmeelementen des zu positionierenden Containers ausgebildet sind und Haltepunkte zur Aufnahme der Verbindungsmittel aufweisen, die im am Container angeordneten Zustand von dessen jeweiliger Seitenfläche beabstandet sind.

Die erfindungsgemäßen Abstandselemente bieten den Vorteil, dass die erfindungsgemäße Positioniereinrichtung mit einem solchen Abstand von der jeweiligen Seitenfläche des zu positionierenden Containers angeordnet werden kann, dass es nicht zwingend erforderlich ist, den zu positionierenden Container zuvor anzuheben, um eine entsprechende Bodenfreiheit zu schaffen, damit Teile der Positioniervorrichtung unterhalb des Containerbodens angeordnet werden können. Dies bietet einen erheblichen Vorteil im Feldeinsatz, da die Container mit ihren Böden flächig auf dem Untergrund angeordnet werden können, ohne dass aufwändige Positionierarbeiten zum Absetzen auf entsprechenden Stützelementen erforderlich wären. Beim Absetzen der Container ist es daher nicht mehr erforderlich, diese exakt zu positionieren oder auf vorbereiteten Stützelementen abzusetzen. Dies führt insgesamt dazu, dass die Absetz- und Ausrichtarbeiten gegenüber den bisherigen Lösungen deutlich schneller durchgeführt werden können.

Eine weitere zweckmäßige Ausbildung der Erfindung ist dadurch gekennzeichnet, dass das Stellmittel ein Waageelement umfasst, wobei das Waageelement einen als zweiarmigen Hebel eingerichteten Waagebalken aufweist, der mit seinem Drehpunkt lösbar schwenkbeweglich endseitig an dem Stellelement angeordnet ist und jeweils an seinen freien Enden Haltemittel zur Aufnahme der Verbindungsmittel aufweist.

Mittels des Waageelements ist es auf besonders einfache Weise möglich, die erfindungsgemäße Positioniervorrichtung derart an dem Container anzuordnen, dass eine absolute Standsicherheit der Positioniereinrichtung gewährleistet wird. In der Regel ist die Lastverteilung innerhalb eines Containers, beispielsweise bei Wohn- oder Versorgungsmodulen, von außen nicht erkennbar. Wird ein Container angehoben, bei dem die sich von einer zu anderen Containerstirnfläche erstreckende Schwerpunktachse nicht mittig bezüglich der Containerstirnseite liegt, kommt es zu erheblichen Drehmomenten, die auf die Positioniereinrichtung einwirken. Derartige Drehmomente können bis zum Umstürzen der gesamten Anordnung aus Positioniereinrichtung und Container führen. Anhand der Stellung des Waageelements lässt sich unmittelbar ablesen, ob ein solches Ungleichgewicht vorliegt oder nicht. Ist der Container gut austariert an der erfindungsgemäßen Positioniereinrichtung angeordnet, so nimmt die Waage in der Regel eine Horizontalausrichtung ein und der zu positionierende Container kann problemlos in Vertikalrichtung angehoben werden. Liegt eine nicht-mittige Lastenverteilung in dem Container vor, wird das Waageelement nach dem Verbinden mit dem zu positionierenden Container stark ausgelenkt und weist damit den Monteur auf diese Ungleichverteilung augenscheinlich hin.

Gemäß einer weiteren bevorzugten Ausführungsform ist der Drehpunkt des Waagebalkens durch eine Durchgangsbohrung gebildet, durch welche der Waagebalken mittels eines Bolzens schwenkbeweglich an dem Stellelement endseitig angeordnet ist, wobei der Waagebalken mehrere sich über seine Breite erstreckende Durchgangsbohrungen umfasst, so dass der Drehpunkt des Waagebalkens entsprechend dem Schwerpunkt des Containers verstellbar eingerichtet ist.

Die sich über die Breite des Waagebalkens erstreckenden Durchgangsbohrungen bieten den Vorteil, dass im Fall einer nichtgleichseitigen Lastverteilung der Drehpunkt des Waagebalkens entsprechend dem Schwerpunkt bzw. der Schwerpunktachse zwischen den Containerstirnseiten optimal eingestellt werden kann. Auf diese Weise wird sichergestellt, dass der Container in einer austarierten Konfiguration mit der erfindungsgemäßen Positioniereinrichtung verbunden wird und die Ausrichtung des zu positionierenden Containers stets kippsicher durchführbar ist.

Eine weitere zweckmäßige Ausgestaltung der Erfindung ist dadurch gekennzeichnet, dass der Waagebalken mittels mindestens eines Arretierungselements drehfest an dem Stellmittel arretierbar eingerichtet ist.

Das mindestens eine Arretierungselement bietet den Vorteil, dass der Waagebalken an dem Stellmittel arretiert werden kann, so dass nach einmaliger Feststellung der Austariertheit des Containers beim weiteren Positionier- und Ausrichtvorgang der Waagebalken nicht in unerwünschte Schwingungen versetzt wird. Auf diese Weise ist auch bei größeren Verstellgeschwindigkeiten und/oder Einwirkung von Windlasten eine präzise Positionierung des Containers zu jeder Zeit gewährleistet.

Gemäß einer weiteren bevorzugten Ausbildung der Erfindung umfasst die Positioniereinrichtung mindestens zwei Radelemente, die eingerichtet sind, die Positioniereinrichtung relativ zum Untergrund zu bewegen, sofern diese sich nicht in der Positionierstellung befindet.

Mittels der Radelemente ist es möglich, die Positioniereinrichtung ohne größeren Kraftaufwand an den zu positionierenden Container zu verbringen, da die Positioniereinrichtung über den Untergrund gerollt und an der jeweiligen Seitenfläche des zu positionierenden Containers in Position gebracht werden kann.

Eine weitere zweckmäßige Ausbildung der Erfindung ist dadurch gekennzeichnet, dass die Positioniereinrichtung in Einzelteile zerlegbar ausgebildet ist.

Die Zerlegbarkeit der erfindungsgemäßen Positioniereinrichtung in Einzelteile bietet den Vorteil, dass diese im nichtgebrauchten Zustand möglich kompakt verstaubar ist.

Weitere bevorzugte und/oder zweckmäßige Merkmale und Ausgestaltungen der Erfindung ergeben sich aus den Unteransprüchen und der Beschreibung. Besonders bevorzugte Ausführungsformen werden anhand der beigefügten Zeichnung näher erläutert.

In der Zeichnung zeigt
- Fig.1: eine perspektivische Ansicht zweier miteinander zu koppelnder Container, wobei an dem zu positionierenden Container jeweils stirnseitig eine der Vorrichtung der erfindungsgemäßen Anordnung angeordnet ist,
- Fig.2: eine Seitenansicht der in Figur 1 gezeigten Anordnung mit Blickrichtung auf die Containerstirnseite,
- Fig. 3: die in Figur 1 gezeigte Anordnung aus Containern und Vorrichtungen, wobei der zu positionierende Container sich in einer auf dem Untergrund abgesetzten Position befindet,
- Fig. 4: eine Seitenansicht der Fig. 1 mit Blickrichtung auf eine Containerseitenfläche,
- Fig.5: eine Seitenansicht mit Blickrichtung auf die Containerstirnseite vor dem Koppeln beider Container
- und Fig.6: eine Seitenansicht mit Blickrichtung auf die Containerstirnseite nach erfolgter Kopplung.

Die Vorrichtung der erfindungsgemäßen Anordnung ist zur Positionierung und Ausrichtung von Containern 10 ausgebildet und eingerichtet. Der konstruktive Aufbau sowie die Funktionsweise der Vorrichtung wird im Folgenden anhand der Figuren näher beschrieben.

In Fig. 1 sind zwei der Container 10 gezeigt, die miteinander verkoppelt werden sollen. Selbstverständlich ist die vorliegende Vorrichtung nicht allein auf die Kopplung von Containern 10 beschränkt, sondern kann auch zu anderen Positionierungszwecken eingesetzt werden. In Fig. 1 sind Positioniereinrichtungen 11 gezeigt, die jeweils ausgebildet sind, den zu positionierenden Container 10 relativ zum Untergrund zu bewegen.

Fig. 2 zeigt eine Seitenansicht der in Fig. 1 gezeigten Anordnung mit Blickrichtung jeweils auf die Containerstirnseiten 12. Die Positioniereinrichtung 11 ist lösbar an dem zu positionierenden Container 10 angeordnet. In den Zeichnungen ist die Positioniereinrichtung 11 jeweils in einer Positionierstellung gezeigt, das heißt mit dem zu positionierenden Container 10 verbunden und ortsfest auf dem Untergrund mittels ihrer Stützelementbasis 13 angeordnet. Die Stützelementbasis 13 bildet auf diese Weise eine Art Untergestell, das bei Lastaufnahme, beispielsweise durch Anheben des Containers 10, stets ortsfest und damit positionsunveränderlich auf dem Untergrund angeordnet ist. Die Positioniereinrichtung 11 umfasst weiter eine Vertikalpositioniereinheit 14, die horizontalbewegbar an der Stützelementbasis 13 angeordnet ist. Horizontal bewegbar heißt hier, dass die Vertikalpositioniereinheit 14 in X- und/oder Y-Richtung, also praktisch in einer Ebene parallel zu dem Untergrund, bewegbar eingerichtet ist.

Die Vertikalpositioniereinheit 14 umfasst weiter ein Stellmittel 15, das einerseits zur Vertikalpositionsverstellung eingerichtet und andererseits zur Hängeaufnahme des zu positionierenden Containers 10 ausgebildet ist. Damit ist das Stellmittel 15 in der Z-Richtung verfahrbar ausgerichtet. Wie in der Zeichnung gezeigt, ist das Stellmittel 15 vorzugsweise als Linearführung ausgebildet, insbesondere als in der Z-Richtung bewegbare Linearführung. Weiter bevorzugt ist das Stellmittel 15 - wie in der Zeichnung gezeigt - teleskopartig ausgebildet und bildet so eine kompakte Bauform.

Die an der Stützelementbasis 13 horizontal bewegbar angeordnete Vertikalpositioniereinheit ermöglicht zusammen mit dem Stellmittel 15, das zur Vertikalpositionsverstellung eingerichtet ist, ein Positionieren des Containers 10 in jeder der drei Raumrichtungen. Alternativ ist es möglich, anstelle des ortsfesten Aufstellens der Stützelementbasis 13 auf dem Untergrund eine - in der Zeichnung nicht gezeigte - Horizontalverstelleinrichtung vorzusehen, mit der die Stützelementbasis 13 gegenüber dem Untergrund horizontal bewegbar ist. Auch eine solche Ausführungsform ermöglicht die freie Bewegbarkeit in sämtliche der drei Raumrichtungen.

Wie in Fig. 2, 5 und 6 zu sehen, ist das Stellmittel 15 vorzugsweise aus einer Stützsäule 16 und einem relativ zu dieser Stützsäule 16 vertikalpositionsverstellbar angeordneten Stellelement 17 gebildet. Ausgehend von der Stützelementbasis 13 erstreckt sich die Stützsäule 16 in vertikaler Richtung, das heißt in Z-Richtung.

Weiter bevorzugt ist das Stellelement 17 hohlkörperförmig ausgebildet, beispielsweise - wie in der Zeichnung gezeigt - in der Form eines einseitig offenen Quaders. Die Hohlkörperform des Stellelements 17 ist jedoch nicht auf die vorgenannte Form beschränkt, sondern kann beispielsweise auch einen zylinderförmigen Hohlkörper oder einen Hohlkörper beliebiger anderer Querschnittsgeometrie aufweisen. Das Stellelement 17 ist jedenfalls derart ausgebildet, dass dieses die Stützsäule 16 zumindest teilweise umgreift und an dieser derart angeordnet ist, dass die Innenwandungen 18 des Stellelements 17 mit den Führungsflächen 19 der Stützsäule 16 in Gleitführungsanlage gelangen. Anders ausgedrückt ist das Stellelement 17 an der Stützsäule 16 mittels Gleitführung gelagert. Diese Art der Lagerung ist besonders kostengünstig und zugleich robust gegenüber äußeren Einflüssen. Vorzugsweise sind an den Führungsflächen 19 und/oder den Innenwandungen 18 - in der Zeichnung nicht gezeigte - Gleitbeläge, beispielsweise in Form von PTFE-Belägen, angeordnet. Derartige Polytetrafluorethylen-Beläge mit entsprechend niedrigem Reibungskoeffizienten können alternativ durch andere Materialien mit vergleichbar geringem Reibungskoeffizienten ersetzt werden.

Das Stellmittel 15 zur Vertikalpositionsverstellung umfasst mindestens ein - in der Zeichnung nicht gezeigtes - Antriebsmittel. Dabei kann das Antriebsmittel mechanisch, beispielsweise durch angetriebene Gewindestangen, elektrisch und/oder pneumatisch ausgebildet sein. Vorzugsweise weist das Antriebsmittel mindestens einen - in der Zeichnung nicht gezeigten - Hydraulikzylinder auf. Hiermit ist es möglich, auch Container mit hohem Lastgewicht in Vertikalrichtung zu bewegen und zu positionieren.

Vorzugsweise ist die Hängeaufnahme mittels Verbindungmitteln 20 gebildet, die eingerichtet sind, die Stellmittel 15 bzw. das Stellelement 17 mit lastaufnehmenden Lastaufnahmeelementen 21 des zu positionierenden Containers 10 lösbar zu verbinden. Vorzugsweise sind die Verbindungsmittel als Halteketten oder Stahlseile ausgebildet, die jeweils an Enden über entsprechende Ösen verfügen, mittels derer diese an den Lastaufnahmeelementen 21 des zu positionierenden Containers 10 lösbar anordenbar sind.

Wie in Fig. 3 gezeigt, umfasst die Vorrichtung weiter Abstandselemente 22, die eingerichtet sind, an den Lastaufnahmeelementen 21 des zu positionierenden Containers 10 lösbar angeordnet zu werden. Die Abstandselemente 22 weisen vorzugsweise Haltepunkte 23, beispielsweise in Form von Durchgangsbohrungen, auf und sind derart eingerichtet, dass diese im am Container 10 angeordneten Zustand von der jeweiligen Seitenfläche 24 des Containers beabstandet sind. Anders ausgedrückt dienen die Abstandselemente 22 als eine Art Verlängerung, um die Lastaufnahmeelemente 21 ein Stück weit von der jeweiligen Seitenfläche 24 des Containers 10 vorzuverlagern, so dass die erfindungsgemäße Positioniereinrichtung 11 mit einem solchen Abstand von dem Container 10 positioniert werden kann, dass es nicht erforderlich ist, Teile der Positioniereinrichtung 11 unterhalb des Containers 10 anzuordnen.

Weiter bevorzugt umfasst das Stellmittel 15 ein Waageelement 25. Das Waageelement 25 ist als Waagebalken 26 in Form eines zweiarmigen Hebels ausgebildet. Der Drehpunkt 27 des Waagebalkens ist lösbar schwenkbeweglich endseitig an dem Stellelement 17 angeordnet. Jeweils an den freien Enden 28 des Waagebalkens 26 befinden sich Haltemittel 29 zur Aufnahme der Verbindungsmittel 20. Weiter bevorzugt weisen die freien Enden 28 des Waagebalkens 26 jeweils mehrere Haltemittel 29 auf, so dass die Verbindungsmittel 20 jeweils an unterschiedlichen Positionen mit diesem verbindbar sind. Entsprechend der Einhängeposition des jeweiligen Verbindungsmittels 20 mit einem der Haltemittel 29 kann die effektive Länge des jeweiligen Hebelarms angepasst und so der Container 10 optimal austariert werden.

Wie in der Zeichnung ersichtlich, ist der Drehpunkt 27 des Waagebalkens 26 durch eine Durchgangsbohrung gebildet. Durch diese Durchgangsbohrung des Waagebalkens 26 ist ein Bolzen 30 geführt, mittels dem der Waagebalken 26 schwenkbeweglich an dem Stellelement 17 angeordnet ist. Zudem verfügt der Waagebalken 26 über mehrere sich über seine Breite erstreckende Durchgangsbohrungen 31, so dass der Drehpunkt 27 des Waagebalkens 26 entsprechend dem Schwerpunkt des Containers verstellbar eingerichtet ist. Mit anderen Worten dient der Waagebalken 26 als Messeinrichtung, anhand derer unmittelbar ersichtlich ist, ob die Gewichtsverteilung des zu positionierenden Containers 10 auf beide freien Enden 28 eine gleichgroße Kraft ausübt oder ob diese beiden Kräfte im Ungleichgewicht sind. Befindet sich der Waagebalken 26 nicht in einer waagerechten Stellung, kann durch Wahl einer entsprechenden anderen Durchgangsbohrung 31 der Drehpunkt 27 so gewählt werden, dass sich der Waagebalken 26 im Gleichgewicht befindet. Auf diese Weise lässt sich der zu positionierende Container 10 optimal austarieren und das Entstehen eines unerwünschten Kippmoments auf die erfindungsgemäße Positioniereinrichtung 11 kann zuverlässig vermieden werden.

Weiter bevorzugt sind auch die Verbindungsmittel 20 an dem jeweiligen Haltemittel 29 mittels Haltebolzen angeordnet, wobei der Bolzen 30 einen größeren Durchmesser aufweist als die Haltebolzen. Aufgrund des unterschiedlichen Durchmessers des Bolzens 30 und der Haltebolzen kann mit den Haltebolzen eine Feinjustage des Waagebalkens 26 erfolgen. Beispielsweise beträgt der Durchmesser der Haltebolzen jeweils die Hälfte des Durchmessers des Bolzens 30, so dass durch Versetzen der Verbindungsmittel 20 von einem Haltemittel 29 zu einem benachbarten Haltemittel 29 die effektive Hebelarmlänge um eine halbe Strecke verkürzt oder verlängert wird, die dem halben Abstand zwischen zwei benachbarten Durchgangsbohrungen 31 entspricht.

Vorzugsweise ist an einem Waagebalken 26 mindestens ein - in der Zeichnung nicht gezeigtes - Arretierungselement vorgesehen, das eingerichtet ist, den Waagebalken 26 an dem Stellmittel 15 bzw. dem Stellelement 17 drehfest zu arretieren. Auf diese Weise wird erreicht, dass der austarierte Waagebalken 26 in der einmal festgelegten optimalen Lastaufnahmeposition auch dann verharrt, wenn der zu positionierende Container 10 mittels der erfindungsgemäßen Positioniereinrichtung 11 in die gewünschte Endposition bewegt wird.

Weiter bevorzugt umfasst die Positioniereinrichtung 11 mindestens zwei Radelemente 32, die eingerichtet sind, die Positioniereinrichtung 11 relativ zu dem Untergrund zu bewegen, sofern diese sich nicht in der Positionierstellung befindet. Sobald durch Anheben des zu positionierenden Containers 11 entgegen der Z-Richtung Last auf die erfindungsgemäße Positioniereinrichtung 11 einwirkt, sind die Radelemente 32 prinzipiell ohne Funktion, da die Stützelementbasis 13 unter dieser Kraftbeaufschlagung ortsfest zu dem Untergrund angeordnet ist. Ist kein zu positionierender Container 10 mit der erfindungsgemäßen Positioniereinrichtung 11 über die genannten Verbindungsmittel 12 verbunden, kann die Stützelementbasis 13 durch Kippen der gesamten Positioniereinrichtung um die Drehachse der Radelemente 32 vom Untergrund abgehoben und die gesamte Positioniereinrichtung 11 mittels der Radelemente 32 rollend bewegt werden. Auf diese Weise lässt sich die erfindungsgemäße Positioniereinrichtung besonders einfach und kräftesparend an den gewünschten Einsatzort dirigieren.

Weiter bevorzugt ist die erfindungsgemäße Positioniereinrichtung 11 in Einzelteile zerlegbar ausgebildet, bildet also eine Art Bausatz, der vor Ort oder bei der Anwendung im Feld auf einfache Weise zusammensetzbar ist.

Der Ablauf einer Kopplung soll exemplarisch anhand der in Figuren gezeigten beiden Container 10 im Folgenden kurz dargestellt werden.

Wie in der Fig. 3 ersichtlich, werden die zu koppelnden Container 10 möglichst nah beieinander abgestellt. Anschließend werden an den beiden Containerstirnseiten 12 jeweils die Vorrichtungen an den Containern angeordnet. Wie in Fig. 3 zu sehen, werden an jeder der Containerstirnseiten 12 jeweils die erfindungsgemäßen Positioniereinrichtungen 11 mittels der Verbindungsmittel 20 mit den Containern verbunden. Optional - und wie in der Fig. 3 gezeigt - werden die Verbindungsmittel 20 nicht unmittelbar mit den Lastaufnahmeelementen 21 verbunden, sondern bevorzugt zwischen die genannten Abstandselemente 22 eingefügt, so dass es nicht erforderlich ist, dass Teile der Positioniereinrichtung unterhalb des zu positionierenden Containers 10 anzuordnen.

Wie zuvor beschrieben, kann mittels des Waageelements 25 die Lastenverteilung des zu positionierenden Containers 10 ermittelt werden, so dass dieser unter Vermeidung eines auf die erfindungsgemäße Positioniereinrichtung 11 wirkenden Kippmoments optimal ausgerichtet werden kann. Nach Festlegung des optimalen Drehpunktes 27 erfolgt - wie in der Fig. 1 ersichtlich - ein Anheben des zu positionierenden Containers 10 durch Verfahren mittels der Vertikalpositioniereinheit 14, indem das Stellelement 17 gegenüber der Stützsäule 16 vertikal in Z-Richtung verfahren wird. Auf diese Weise wird der zu positionierende Container 10 auf das Höhenniveau des bereits abgestellten Containers 10 gebracht. Dieser Vorgang ist ebenfalls aus der Fig. 5 ersichtlich. Ist das gewünschte Höhenniveau des zu positionierenden Containers 10 erreicht, wird dieser, wie in der Fig. 6 gezeigt, durch Verstellung seiner Horizontalposition in die gewünschte Endstellung verbracht, so dass im Anschluss eine Verkopplung der Container 10, beispielsweise durch direktes Verbinden der Lastaufnahmeelemente 21 beider Container 10 miteinander, erfolgt. Sind beide Container 10 mechanisch sicher miteinander verbunden, wird die erfindungsgemäße Positioniereinrichtung in eine lastfreie Position gebracht und kann sodann vom ursprünglich zu positionierenden Container 10 gelöst werden.

## Patentansprüche

1. Anordnung zur Positionierung und Ausrichtung von miteinander zu koppelnden Containern (10), wobei die Anordnung - zwei an gegenüberliegenden freien Seitenflächen (12, 24) jeweils eines zu positionierenden Containers (10) angeordnete Vorrichtungen aufweist,
wobei die Vorrichtungen jeweils eine mit einem zu positionierenden Container (10) lösbar anordenbar eingerichtete Positioniereinrichtung (1 1) umfasst, die ausgebildet ist, den zu positionierenden Container (10) relativ zum Untergrund zu bewegen, wobei
die Positioniereinrichtung (11) eine in einer Positionierstellung zum ortsfesten Aufstellen auf dem Untergrund eingerichtete Stützelementbasis (13) und eine an der Stützelementbasis (13) horizontal bewegbar angeordnete Vertikalpositioniereinheit (14) umfasst, wobei
die Vertikalpositioniereinheit (14) ein zur Vertikalpositionsverstellung eingerichtetes Stellmittel (15) umfasst, das zur Hängeaufnahme des zu positionierenden Containers (10) ausgebildet und eingerichtet ist.

2. Anordnung nach Anspruch 1, **dadurch gekennzeichnet, dass** das Stellmittel (15) als Linearführung ausgebildet ist.

3. Anordnung nach einem der Ansprüche 1 oder 2, **dadurch gekennzeichnet, dass** das Stellmittel (15) teleskopartig ausgebildet ist.

4. Anordnung nach einem der Ansprüche 2 oder 3, **dadurch gekennzeichnet, dass** das Stellmittel (15) aus einer, ausgehend von der Stützelementbasis (13) sich vertikal erstreckenden, Stützsäule (16) und einem relativ zu dieser vertikal positionsverstellbar angeordneten Stellelement (17) gebildet ist.

5. Anordnung nach Anspruch 4, **dadurch gekennzeichnet, dass** das Stellelement (17) hohlkörperförmig ausgebildet und die Stützsäule (16) zumindest teilweise umgreifend an dieser derart angeordnet ist, dass die Innenwandungen (18) des Stellelements (17) mit Führungsflächen (19) der Stützsäule (16) in Gleitführungsanlage gelangen.

6. Anordnung nach einem der Ansprüche 1 bis 5, **dadurch gekennzeichnet, dass** das Stellmittel (15) zur Vertikalpositionsverstellung mindestens ein Antriebsmittel umfasst.

7. Anordnung nach Anspruch 6, **dadurch gekennzeichnet, dass** das Antriebsmittel mindestens einen Hydraulikzylinder aufweist.

8. Anordnung nach einem der Ansprüche 1 bis 7, **dadurch gekennzeichnet, dass** die Hängeaufnahme mittels Verbindungsmitteln (20) gebildet ist, die eingerichtet sind, die Stellmittel (15) mit lastaufnehmenden Lastaufnahmeelementen (21) des zu positionierenden Containers (10) lösbar zu verbinden.

9. Anordnung nach Anspruch 8, weiter umfassend Abstandselemente (22), die zur lösbaren Anordnung an den Lastaufnahmeelementen (21) des zu positionierenden Containers (10) ausgebildet sind und Haltepunkte (23) zur Aufnahme der Verbindungsmittel (20) aufweisen, die im am Container angeordneten Zustand von dessen jeweiliger Seitenfläche (12, 24) beabstandet sind.

10. Anordnung nach einem der Ansprüche 4 bis 9, **dadurch gekennzeichnet, dass** das Stellmittel (15) ein Waageelement (25) umfasst, wobei das Waageelement (25) einen als zweiarmigen Hebel eingerichteten Waagebalken (26) aufweist, der mit seinem Drehpunkt (27) lösbar schwenkbeweglich endseitig an dem Stellelement (17) angeordnet ist und jeweils an seinen freien Enden (28) Haltemittel (29) zur Aufnahme der Verbindungsmittel (20) aufweist.

11. Anordnung nach Anspruch 10, **dadurch gekennzeichnet, dass** der Drehpunkt (27) des Waagebalkens (26) durch eine Durchgangsbohrung (31) gebildet ist, durch welche der Waagebalken (26) mittels eines Bolzens (30) schwenkbeweglich an dem Stellelement (17) endseitig angeordnet ist, wobei der Waagebalken (26) mehrere sich über seine Breite erstreckende Durchgangsbohrungen (31) umfasst, so dass der Drehpunkt (27) des Waagebalkens (26) entsprechend dem Schwerpunkt des Containers (10) verstellbar eingerichtet ist.

12. Anordnung nach einem der Ansprüche 10 oder 11, **dadurch gekennzeichnet, dass** der Waagebalken (26) mittels mindestens eines Arretierungselements drehfest an dem Stellmittel (15) arretierbar eingerichtet ist.

13. Anordnung nach einem der Ansprüche 1 bis 12, **dadurch gekennzeichnet, dass** die Positioniereinrichtung (11) mindestens zwei Radelemente (32) umfasst, die eingerichtet sind, die Positioniereinrichtung (11) relativ zum Untergrund zu bewegen, sofern diese sich nicht in der Positionierstellung befindet.

14. Anordnung nach einem der Ansprüche 1 bis 13, **dadurch gekennzeichnet, dass** die Positioniereinrichtung (11) in Einzelteile zerlegbar ausgebildet ist.

## Claims

1. Arrangement for positioning and aligning containers (10) to be coupled to one another, the arrangement having two apparatuses arranged on opposite free side faces (12, 24) of each container (10) to be positioned, the apparatuses each comprising
comprises a positioning apparatus (11) detachably arranged with a container (10) to be positioned, which is adapted to move the container (10) to be positioned relative to the ground, wherein
the positioning apparatus (11) comprises a support element base (13) arranged in a positioning position for stationary placement on the ground, and
a vertical positioning unit (14) horizontally movably arranged on the support element base (13), wherein
the vertical positioning unit (14) comprises an adjusting means (15) which is adapted for vertical hanging reception of the container (10) to be positioned.

2. Arrangement according to claim 1, **characterised in that** the adjusting means (15) is arranged as a linear guide.

3. Arrangement according to one of claims 1 or 2, **characterised in that** the adjusting means (15) is telescopic.

4. Arrangement according to one of claims 2 or 3, **characterised in that** the adjusting means (15) is formed from a support pillar (16) extending vertically from the support element base (13) and an adjusting element (17) arranged so as to be vertically position-adjustable relative to the latter.

5. Arrangement according to claim 4, **characterised in that** the adjusting element (17) is arranged in the shape of a hollow body and the supporting pillar(16) is arranged on the latter so as to engage at least partially around in such a way that the inner walls (18) of the adjusting element (17) come into sliding guide contact with guide surfaces (19) of the supporting column (16).

6. Arrangement according to any one of claims 1 to 5, **characterised in that** the actuating means (15) for vertical position adjustment comprises at least one drive means.

7. Arrangement according to claim 6, **characterised in that** the drive means comprises at least one hydraulic cylinder.

8. Arrangement according to one of the claims 1 to 7, **characterised in that** the hanging reception is formed by means of connecting means (20) which are adapted to detachably connect the adjusting means (15) to load-bearing load-bearing elements (21) of the container (10) to be positioned.

9. Arrangement according to claim 8, further comprising spacer elements (22) which are arranged for detachable arrangement on the load-bearing elements (21) of the container (10) to be positioned and have retaining points (23) for receiving the connecting means (20) which, in the state arranged on the container, are spaced apart from its respective side surface (12, 24).

10. Arrangement according to one of claims 4 to 9, **characterized in that** the adjusting means (15) comprises a balance element (25), the balance element (25) having a balance beam (26) which is arranged as a two-armed lever and is arranged with its centre of rotation (27) releasably pivotably at the end on the adjusting element (17) and in each case has at its free ends (28) retaining means (29) for receiving the connecting means (20).

11. Arrangement according to claim 10, **characterised in that** the centre of rotation (27) of the balance beam (26) is formed by a through bore (31), through which the balance beam (26) is arranged on the end of the adjusting element (17) so as to be pivotable by means of a bolt (30), wherein the balance beam (26) comprises a plurality of through bores (31) extending over its width, so that the centre of rotation (27) of the balance beam (26) is arranged to be adjustable in accordance with the centre of gravity of the container (10).

12. Arrangement according to one of claims 10 or 11, **characterised in that** the balance beam (26) is arranged to be lockable in a rotationally fixed manner on the adjusting means (15) by means of at least one locking element.

13. Arrangement according to any one of claims 1 to 12, **characterised in that** the positioning apparatus (11) comprises at least two wheel elements (32) arranged to move the positioning apparatus (11) relative to the ground when the latter is not in the positioning position.

14. Arrangement according to one of claims 1 to 13, **characterised in that** the positioning apparatus (11) is designed to be dismountable into individual parts.

## Revendications

1. Agencement pour le positionnement et l'alignement de conteneurs (10) à coupler les uns aux autres, l'agencement comprenant deux dispositifs disposés sur des surfaces latérales libres opposées (12, 24), chacun d'un conteneur (10) à positionner, les dispositifs comprenant chacun un dispositif de positionnement (11) agencé de manière amovible avec un conteneur (10) à positionner, qui est configuré pour déplacer le conteneur (10) à positionner par rapport au sol, dans lequel
le dispositif de positionnement (11) comprend une base d'élément de support (13) disposée dans une position de positionnement pour être placée de manière fixe sur le sol et une unité de positionnement vertical (14) agencée de manière mobile horizontalement sur la base de l'élément de support (13), dans lequel
l'unité de positionnement vertical (14) comprend un moyen de réglage (15) disposé pour le réglage de la position verticale, qui est configuré et adapté pour recevoir en suspension le conteneur (10) à positionner.

2. Agencement selon la revendication 1, **caractérisé en ce que** le moyen de réglage (15) est configuré comme un guidage linéaire.

3. Agencement selon l'une des revendications 1 ou 2, **caractérisé en ce que** le moyen de réglage (15) est télescopique.

4. Agencement selon l'une des revendications 2 ou 3, **caractérisé en ce que** le moyen de réglage (15) est formé d'une colonne de support (16) s'étendant verticalement à partir de la base de l'élément de support (13) et d'un élément de réglage (17) agencé de manière à pouvoir être déplacé en position verticalement par rapport à celle-ci.

5. Agencement selon la revendication 4, **caractérisé en ce que** l'élément de réglage (17) est configuré en forme de corps creux et la colonne de support (16) est disposée sur celui-ci en s'engageant au moins partiellement autour de de telle sorte que les parois intérieures (18) de l'élément de réglage (17) viennent en contact de guidage par glissement avec des surfaces de guidage (19) de la colonne de support (16).

6. Agencement selon l'une des revendications 1 à 5, **caractérisé en ce que** le moyen de réglage (15) comprend au moins un moyen d'entraînement pour le réglage de la position verticale.

7. Agencement selon la revendication 6, **caractérisé en ce que** le moyen d'entraînement comprend au moins un vérin hydraulique.

8. Agencement selon l'une des revendications 1 à 7, **caractérisé en ce que** la réception de suspension est formé par des moyens de liaison (20) qui sont adapté pour relier de manière amovible les moyens de réglage (15) à des éléments de réception de charge (21) supportant la charge du conteneur (10) à positionner.

9. Agencement selon la revendication 8, comprenant en outre des éléments d'écartement (22) qui sont configurés pour être agencé de manière amovible sur les éléments de réception de charge (21) du conteneur (10) à positionner et qui présentent des points de retenue (23) pour recevoir les moyens de liaison (20) qui, à l'état disposé sur le conteneur, sont espacés de la surface latérale respective (12, 24).

10. Agencement selon l'une des revendications 4 à 9, **caractérisé en ce que** le moyen de réglage (15) comprend un élément de pesée (25), l'élément de pesée (25) présentant une poutre de pesée (26) adapté en tant que levier à deux bras, qui est disposé avec son point de rotation (27) de manière à pouvoir pivoter de manière amovible du côté de l'extrémité sur l'élément de réglage (17) et qui présente respectivement à ses extrémités libres (28) des moyens de retenue (29) pour recevoir les moyens de liaison (20).

11. Agencement selon la revendication 10, **caractérisé en ce que** le point de rotation (27) de la poutre de pesée (26) est formé par un trou de passage (31) par lequel la poutre de pesée (26) est disposé à l'extrémité de l'élément de réglage (17) de manière à pouvoir pivoter au moyen d'un boulon (30), la poutre de pesée (26) comprenant plusieurs trous de passage (31) s'étendant sur sa largeur, de sorte que le point de rotation (27) de la poutre de pesée (26) est agencé de manière à pouvoir être réglé en fonction du centre de gravité du conteneur (10).

12. Agencement selon l'une des revendications 10 ou 11, **caractérisé en ce que** la poutre de pesée (26) est agencé de manière à pouvoir être bloqué en rotation sur le moyen de réglage (15) au moyen d'au moins un élément d'arrêt.

13. Agencement selon l'une des revendications 1 à 12, **caractérisé en ce que** le dispositif de positionnement (11) comprend au moins deux éléments de roue (32), qui sont adaptés pour déplacer le dispositif de positionnement (11) par rapport au sol, dans la mesure où celui-ci ne se trouve pas dans la position de positionnement.

14. Agencement selon l'une des revendications 1 à 13, **caractérisé en ce que** le dispositif de positionnement (11) est configuré de manière à pouvoir être démonté en pièces détachées.
